# EUROPÄISCHE PATENTSCHRIFT

(11) **EP 0 299 952 B1**
(45) Veröffentlichungstag und Bekanntmachung des Hinweises auf die Patenterteilung: **05.10.1994**
(21) Anmeldenummer: 88890187.3
(22) Anmeldetag: 15.07.1988
(51) Int. Cl.: E21D 9/08

(54) **Verfahren zum Tunnelvortrieb sowie Schildvortriebsmaschine zur Durchführung dieses Verfahrens**
Process for driving on a tunnel and shield tunneling machine for carrying out the same
Procédé pour l'avancement d'un tunnel et perceuse à bouclier pour mettre en oeuvre ce procédé

(30) Priorität: 17.07.1987 AT 1815/87
(43) Veröffentlichungstag der Anmeldung: 18.01.1989
(73) Patentinhaber: VOEST-ALPINE Bergtechnik Gesellschaft m.b.H, 8740 Zeltweg (AT)
(72) Erfinder: Wippig, Werner, Dipl.-Ing., D-3160 Lehrte (DE)
(74) Vertreter: Haffner, Thomas M., Dr.

(56) Entgegenhaltungen:
- EP-A- 0 192 847
- DE-A- 2 327 816
- DE-A- 3 229 268
- DE-A- 3 514 563
- DE-B- 1 534 661
- DE-B- 2 705 580
- DE-C- 3 533 425

## Beschreibung

Die Erfindung bezieht sich auf ein Verfahren zum Tunnelvortrieb unter Verwendung einer Schildvortriebsmaschine, bei welcher der Abbauraum gegenüber der Schildkonstruktion mittels einer Druckglocke abgedichtet und unter gegenüber dem Raum innerhalb der Schildkonstruktion höheren Druck gesetzt wird, sowie auf eine Vorrichtung zur Durchführung dieses Verfahrens, mit einem Abbauwerkzeug, insbesondere Schneidrad, und einer das Abbauwerkzeug dichtend umgebenden Druckglocke.

Aus der DE-A-35 14 563 ist eine Tunnelvortriebsmaschine bekanntgeworden, welche ein Schneidrad mit sich drehender Schürfscheibe und eine Fördereinrichtung aufweist, die das abgebaute Material zur Spülkammer einer hydraulischen Abfördereinrichtung transportiert. Die Schürfscheibe weist gleichmäßig verteilte Schneidbalken auf, welchen benachbart verschließbare Öffnungen vorgesehen sind, welche in Sektorkammern für das abgebaute Material münden. Durch ein gezieltes Verschließen der Öffnungen in der Schürfscheibe wird über den gesteuerten Austrag des Materials durch das Schneidrad ein Stützdruck auf die Ortsbrust erzeugt.

Aus der DE-OS 2 327 816 ist eine Vorrichtung und ein Verfahren zum Bodenabtransport aus der Druckkammer eines Tunnelvortriebsschildes bekanntgeworden. Bei der zu diesem Zweck bekannten Einrichtung ist hinter den Abbauwerkzeugen eine druckfeste dichtende Wand im Inneren der Schildkonstruktion errichtet und es wird eine Druckkammer ausgebildet, welche räumlich von dem Raum getrennt ist, in welchem sich Bedienungspersonal aufhält. Die Druckkammer wird in der Regel mit Druckluft gefüllt, um das je nach geologischer Formation auftretende Wasser zurückzuhalten.

Aus der DE-PS 35 33 425 ist eine Stützflüssigkeitsdruckregelung für eine Schildvortriebsmaschine bekanntgeworden, wobei die mit Stützflüssigkeit gefüllte Abbaukammer von einer den Maschinenquerschnitt durchsetzenden Trennwand vom nicht unter Überdruck stehenden Tunnel abgedichtet ist. Zur Beherrschung der aus der Inkompressibilität der Stützflüssigkeit resultierenden Probleme ist für die Abstützung eine Federanordnung vorgesehen, wodurch auf einen Stützflüssigkeitsdruckbehälter verzichtet werden kann. Bei der bekannten Ausbildung ist dabei lediglich eine Verschiebung in Maschinenlängsrichtung vorgesehen.

Es sind auch bereits Erddruck-Ausgleichsschilde bekannt, bei denen der Erddruck jeweils durch gesonderte Meßgeräte erfaßt wird. Durch den Zutritt von frischgelöstem Boden ist allerdings ein Wechsel in der Materialdichte unvermeidbar. Der Einsatz der bekannten Erddruck-Ausgleichsschilde ist aus diesem Grund zumeist auf weiche, breiige Böden im Grundwasser begrenzt. Bei einer bekannten Einrichtung dieser Art wird das abgebaute Erdreich in einer Fördertrommel bzw. Schnecke soweit verdichtet, daß das Material eine undurchlässige Barriere bildet, die die Ortsbrust stützen und Grundwasser zurückhalten kann. In derartigen Einrichtungen werden Druckmeßdosen angeordnet, die sowohl im Druckraum als auch im Bereich der Transportschnecke angeordnet sein können, wodurch die Möglichkeit geschaffen werden soll, den Bodenabzug aus der Schnecke den Druckverhältnissen entsprechend zu steuern. Derartige Druckmeßdosen können aber nur eine kleine, örtlich begrenzte Fläche erfassen, so daß mit Rücksicht auf die über die Ortsbrust unterschiedliche Materialdichte mit relativ großer Unsicherheit im Bezug auf die tatsächlichen Druckverhältnisse an der Abbaufläche gerechnet werden muß.

Die Erfindung zielt nun darauf ab, ein Verfahren der eingangs genannten Art zu schaffen, welches es ermöglicht, die tatsächlichen Druckverhältnisse an der Ortsbrust exakter zu erfassen und insbesondere dann noch eine sinnvolle Steuerung ermöglicht, wenn über die Ortsbrust größere Schwankungen in der Materialdichte und in den Druckverhältnissen auftreten. Auf die Weise sollen Setzungen und andere plötzlich auftretende Probleme beim Vortrieb rechtzeitig erkennbar werden und die Möglichkeit geschaffen werden, rechtzeitig Gegenmaßnahmen einzuleiten.

Zur Lösung dieser Aufgabe besteht das erfindungsgemäße Verfahren im wesentlichen darin, daS der Druck im Abbauraum über eine in Längsrichtung der Schildkonstruktion dichtend verschiebliche und gegenüber der Längsrichtung der Schildkonstruktion schwenkbare dichtende Druckglocke unmittelbar auf das Material im Abbauraum übertragen wird, und daß die Druckglocke mittels eines einstellbaren und/oder regelbaren Antriebes gegen das Material im Abbauraum gepreßt wird. Dadurch, daß der Druck im Abbauraum über eine verschiebliche und schwenkbare dichtende Druckglocke unmittelbar auf das Material im Abbauraum übertragen werden kann, wird die Möglichkeit geschaffen, gezielt den Unterschieden in der Konsistenz des abgebauten Materials in unterschiedlichen Höhenlagen Rechnung zu tragen. Durch die verschiebliche und gleichzeitig schwenkbare, dichtende Druckglocke wird es möglich, über die gesamte Höhe der Vortriebsmaschine einen konstanten Druck aufrechtzuerhalten. Da der Druck im Abbauraum über die Druckglocke unmittelbar auf das Material eingebracht wird, werden Verzerrungen vermieden, welche bei der Verwendung von Stützflüssigkeiten im Abbauraum auftreten, da bei der Verwendung von Stützflüssigkeiten naturgemäß der hydrostatische Druck im Bereich der Sohle größer als im Bereich der Firste des Tunnels ist.

Gemäß einer bevorzugten Ausführungsform wird der Antrieb der Abbauwerkzeuge in der Druckglocke gelagert und die Rotationsachse dieses Antriebes gemeinsam mit der Druckglocke verschwenkt, wodurch in jeder Schwenklage der Druckglocke entsprechend dem erforderlichen Stützdruck eine gleichmäßige Auslastung und damit eine hohe, angepaßte, gleichbleibende Abbauleistung ermöglicht wird.

In besonders vorteilhafter Weise wird das erfindungsgemäße Verfahren mit einer entsprechend sicheren Meßmethodik ergänzt und mit Vorteil so ausgeführt, daß die Druckbelastung der Druckglocke gemessen und daß die Druckglocke in Abhängigkeit von den gemessenen Werten von einer Mehrzahl von gesonderten Verschiebe- oder Schwenkantrieben verstellt wird. Durch die Messung der Druckbelastung der Druckglocke wird eine Mehrzahl von repräsentativen Meßwerten gewonnen, welche es ermöglichen, die Verschiebe- oder Schwenkbewegung dieser Druckglocke entsprechend den gemessenen Druckwerten vorzunehmen.

Die erfindungsgemäße Vorrichtung zur Durchführung dieses Verfahrens ist ausgehend von der eingangs erwähnten Vorrichtung im wesentlichen dadurch gekennzeichnet, daß die einen Antrieb für das Abbauwerkzeug abdichtende Druckglocke in Längsrichtung der Schildkonstruktionen dichtend verschieblich und gegenüber der Längsrichtung der Schildkonstruktion schwenkbar angeordnet ist, und daß die Druckglocke mit Druck- und/oder Wegaufnehmern sowie Verschiebe- und/oder Schwenkantrieben verbunden ist. Durch die Maßnahme, daß die Druckglocke in Längsrichtung der Schildkonstruktion dichtend verschieblich und gegenüber der Längsrichtung der Schildkonstruktion schwenkbar angeordnet ist, wird die Möglichkeit geschaffen, diese Druckglocke entsprechend den jeweiligen Erfordernissen an die Ortsbrust anzustellen, um auf diese Weise eine regionale Kompensation des Erddruckes entsprechend den geologischen Verhältnissen sicherzustellen. Die Anpressung der Druckglocke erfolgt über jeweils gesonderte, zweckmäßig angeordnete Verschiebe- und/oder Schwenkantriebe, die zur besseren Steuerung der Verschiebe- und/oder Schwenkbewegung mit Druck- und/oder Wegaufnehmern verbunden sind.

Eine besonders einfache Kombination von Druck- bzw. Wegaufnehmern mit Verschiebe- und/oder Schwenkantrieben kann bei Verwendung von hydraulischen Zylinder-Kolbenaggregaten erzielt werden, wodurch eine gezielte Verschwenkung der Druckglocke entsprechend den Druckverhältnissen ermöglicht wird.

In besonders einfacher Weise können die Verschiebe- und/oder Schwenkantriebe der Druckglocke von Fluidikzylinder-Kolbenaggregaten gebildet sein und die Druckaufnehmer als an den Arbeitsraum der Fluidikzylinder angeschlossene Druckmesser ausgebildet sein. Derartige Fluidikzylinder-Kolbenaggregate bieten den Vorteil, daß sie neben ihrer Funktion als Antrieb für die Verschiebe- oder Schwenkbewegung der Druckglocke gleichzeitig auch als Meßaufnehmer dienen können, wobei es in solchen Fällen genügt, anstelle aufwendiger Wegaufnehmer einfache Druckmesser mit dem Arbeitsraum der jeweiligen Fluidikzylinder zu verbinden.

Mit Vorteil können die Verschiebe- und/oder Schwenkantriebe und im besonderen die Fluidikzylinder-Kolbenaggregate an einer innerhalb der Schildkonstruktion abgestützten Trägerkonstruktion abgestützt sein. Auf diese Weise wird ein relativ zur Schildkonstruktion ortsfestes Widerlager für die Antriebe geschaffen und es wird die Möglichkeit geschaffen, die Druckglocke nicht nur zur Aufnahme des Erddruckes, sondern auch zur Richtungssteuerung zu benutzen. Die Stütz- und Steuerzylinder für die Druckglocke bzw. für die einzelnen beweglichen Wandteile der Druckglocke können hiebei einzeln oder in Gruppen zur Gewinnung der Druckmeßwerte des Enddruckes und zur aktiven Steuerung eingesetzt werden.

Die Verwendung einer derartigen Trägerkonstruktion für die Abstützung von Fluidikzylinder-Kolbenaggregate, welche als Stütz- und Steuerzylinder eingesetzt werden können, bietet darüberhinaus mit Vorteil die Möglichkeit eine Lagerung, insbesondere eine die axiale Verschiebung zulassende Gleitlagerung und eine die Verschwenkung der Achslage zulassende Schwenklagerung des Antriebes der Abbauwerkzeuge zu tragen. Eine derartige Ausbildung ermöglicht die weitgehend uneingeschränkte Beweglichkeit der Abbauwerkzeuge, so daß auch ein Vorschneiden vor der Ortsbrust im Betrieb im Bedarfsfall genutzt werden kann.

Mit Vorteil ist die Trägerkonstruktion als weitere dichtende Wand in der Schildkonstruktion ausgebildet, so daß ein zusätzlicher Sicherheitsraum ausgebildet wird. Im Falle des Auftretens von Undichtheiten im Bereich der Druckglocke kann dieser zusätzliche Sicherheitsraum durch Einleiten von Druckluft gefüllt werden, so daß eine erhöhte Sicherheit des Betriebspersonals gegeben ist. Die verschiebliche Druckglocke selbst kann zum Schild parallele Ränder aufweisen, wodurch die Randabdichtung wesentlich vereinfacht wird. Um eine Verschwenkung der Druckglocke bei gleichzeitiger Aufrechterhaltung der Dichtung sicherzustellen, kann die Druckglocke in Gleitlagern, insbesondere balligen Gleitlagern, an der Antriebswelle oder dem die Antriebswelle umgebenden Gehäuse abgestützt sein.

Die Antriebswelle des Schneidrades muß die Druckglocke durchsetzen und kann mit Vorteil hohl ausgebildet sein, wodurch die Möglichkeit geschaffen wird, eine Abfördereinrichtung innerhalb der hohl ausgebildeten Antriebswelle anzuordnen. Alternativ oder zusätzlich kann die Druckglocke eine Durchbrechung für den Anschluß einer Abfördereinrichtung aufweisen, wodurch der sichere und rasche Abtransport des geschnittenen Materials bei gleichzeitiger Aufrechterhaltung des geforderten Druckes möglich ist.

Für Wartungsarbeiten kann es erforderlich sein, den Druckraum zugänglich zu machen, und zu diesem Zweck ist mit Vorteil die Ausbildung so getroffen, daß die Druckglocke und gegebenenfalls zusätzlich die Trägerkonstruktion eine Schleuse aufweist.

Die Fluidikzylinder-Kolbenaggregate, welche in besonders einfacher Weise als Hydraulikzylinder-Kolbenaggregate ausgebildet sein können, sind über den gesamten Umfang der Druckglocke verteilt angeordnet, wodurch zum einen die Erfassung und Registrierung des Erddruckes über die gesamte Abbaufläche bzw. Ortsbrust möglich ist und zum anderen die unterschiedlichen Erddrücke in Abhängigkeit von Vortriebsmaschinen-Durchmesser in allen Höhenlagen vor der Schildmaschine, insbesondere in der Firste, Ulme und Sohle eindeutig gemessen und erfaßt werden können. Die Anordnung der hydraulischen Zylinder-Kolbenaggregate am Umfang ermöglicht zum anderen die sichere Abstützung gegen die eigentliche Schildkonstruktion, so daß auch große Kräfte sicher aufgenommen bzw. ausgeübt werden können.

Auf Grund der genauen Erfassung des Erddruckes über die gesamte Baufläche läßt sich auf in wesentlich exakterer Weise der Austrag des abgebauten Bodenmateriales aus der Abbaukammer einer Regelung unterwerfen. Für den Bodenabtransport sind hiebei in erster Linie Schneckenförderer oder ähnliche Systeme geeignet, wobei zusätzlich Zellenräder, Stauklappen od.dgl. angeordnet werden, um den Abfluß des abgebauten Erdreiches exakt steuern zu können.

Die Steuerung der Stütz- und Steuerzylinder bzw. der Verschiebe- und Schwenkantriebe der Druckglocke kann in einfacher Weise mittels eines frei programmierbaren Schaltwerkes erfolgen, wobei mit Vorzug die Ausbildung so getroffen ist, daß die Signalleitungen der Druckmeßeinrichtungen und/oder Wegaufnehmer mit einem frei programmierbaren Schaltwerk verbunden sind und daß Steuerleitungen des frei programmierbaren Schaltwerkes mit den Antrieben, insbesondere Ventilen der Fluidikantriebe, der verschieblichen und schwenkbaren Druckglocke verbunden sind.

Die Erfindung wird nachfolgend an Hand eines in der Zeichnung dargestellten Ausführungsbeispieles näher erläutert. In dieser zeigen: Fig.1 einen Axialschnitt durch eine erfindungsgemäße Einrichtung und Fig.2 eine Ansicht in Richtung des Pfeiles II der Fig.1 bei abgenommenen Werkzeugträgern.

In Fig.1 ist ein Schildausbau 1 dargestellt, an dessen ortsbrustseitigem Ende 2 eine Gleitdichtung 3 für die verschiebliche und verschwenkbare Druckglocke 4 angeordnet ist. Die verschiebliche Druckglocke 4 erstreckt sich hiebei nahe der Ortsbrust in Richtung der Achse 5 und übergreift mit ihrem Außenring 4' die Werkzeugträger 6 von rotierbar gelagerten Abbauwerkzeugen. Die verschiebliche Druckglocke 4 ist über hydraulische Zylinder-Kolbenaggregate 7 an einer Trägerkonstruktion 8 abgestützt, welche ortsfest innerhalb der Schildkonstruktion 1 angeordnet ist. Diese Trägerkonstruktion 8 ist als dichtende Wand ausgebildet und trägt die Lagerung 9 für die Antriebswelle 10 des Werkzeugträgers 6. Die Lagerung 9 ist hiebei ballig ausgebildet, um ein Verschwenken des Antriebes 11 für die Welle 10 in Richtung des Doppelpfeiles 12 zu ermöglichen. Weiters ist die Lagerung so ausgebildet, daß eine Verschiebung in Richtung des Doppelpfeiles 13 parallel zur Achse 5 des Schildausbaues möglich ist. Die Druckglocke ist verschieblich und schwenkbar am Gehäuse 14, welches in den Lagern 9 gehalten ist, gelagert, wofür wiederum ballige Lager 15 vorgesehen sind. Die Druckglocke 4 trägt eine Druckschleuse 16, über welche der Druckraum 17 vor der druckfesten, verschieblichen und schwenkbaren Druckglocke 4 zugänglich gemacht werden kann.

Die hydraulischen Zylinder-Kolbenaggregate 7 können zum Verschieben oder Verschwenken der Druckglocke 4 mit Druckmittel beaufschlagt werden. An die Arbeitsräume der Kolben dieser Zylinder-Kolbenaggregate 7 sind nicht dargestellte Druckmeßdosen angeschlossen, über welche die jeweils anstehenden Druckverhältnisse erfaßt werden können.

Bei der Darstellung nach Fig.1 ist ein Schneckenförderer 18 über einen Trichter 19 mit der verschieblichen und schwenkbaren Druckglocke 4 verbunden, wobei dieser Schneckenförderer 18 die druckfeste Trägerkonstruktion 8 dichtend durchsetzt. Zwischen der druckfesten Trägerkonstruktion 8 und der beweglichen Druckglocke verbleibt hiebei ein Raum 20, welcher im Bedarfsfall als zweiter Sicherheitsraum mit Druckluft beaufschlagbar ist. Der Schneckenförderer 18 oder eine vergleichbare Abfördereinrichtung kann aber auch in das Innere der strichliert angedeuteten, hohl ausgebildeten Antriebswelle eingeschoben werden, wobei der Hohlraum dieser Antriebswelle mit 21 bezeichnet ist.

In Fig. 2 ist die verschiebliche und schwenkbare Druckglocke 4 in der Ansicht von der Ortsbrust her gesehen dargestellt. Die Stützzylinder, über welche auch die Druckmeßwerte gewonnen werden können, sind schematisch mit 7 angedeutet. Außerhalb der Stützzylinder sind jeweils noch die Vorschubzylinder 22 der Schildausbaukonstruktion schematisch angedeutet. Die Antriebswelle für die Abbauwerkzeuge ist wiederum mit 10 bezeichnet. Die verschiebliche und schwenkbare Druckglocke 4 weist den Aufnahmetrichter 19 für das nachfolgende, von einem Schneckenförderer 18 gebildete Abfördergerät auf. Alternativ kann die gesamte, der Ortsbrust zugewandte Fläche ohne übergreifenden Außenring 4' mittels einer gleichartigen Gleitdichtung 3 innerhalb einer Schildschneide verschieblich und schwenkbar angeordnet sein.

## Patentansprüche

1. Verfahren zum Tunnelvortrieb unter Verwendung einer Schildvortriebsmaschine, bei welcher der Abbauraum gegenüber der Schildkonstruktion (1) mittels einer Druckglocke (4) abgedichtet und unter gegenüber dem Raum innerhalb der Schildkonstruktion höheren Druck gesetzt wird, dadurch gekennzeichnet, daß der Druck im Abbauraum über eine in Längsrichtung der Schildkonstruktion dichtend verschiebliche und gegenüber der Längsrichtung der Schildkonstruktion schwenkbare dichtende Druckglocke (4) unmittelbar auf das Material im Abbauraum übertragen wird, und daß die Druckglocke (4) mittels eines einstellbaren und/oder regelbaren Antriebes gegen das Material im Abbauraum gepreßt wird.

2. Verfahren nach Anspruch 1, dadurch gekennzeichnet, daß der Antrieb (11) der Abbauwerkzeuge (6) in der Druckglocke (4) gelagert ist und daß die Rotationsachse dieses Antriebes gemeinsam mit der Druckglocke (4) verschwenkt wird.

3. Verfahren nach Anspruch 1 oder 2, dadurch gekennzeichnet, daß die Druckbelastung der Druckglocke (4) gemessen und daß die Druckglocke in Abhängigkeit von den gemessenen Werten von einer Mehrzahl von gesonderten Verschiebe- oder Schwenkantrieben (7) verstellt wird.

4. Vorrichtung zur Durchführung des Verfahrens nach Anspruch 1, 2 oder 3, mit einem Abbauwerkzeug (6), insbesondere Schneidrad, und einer das Abbauwerkzeug (6) dichtend umgebenden Druckglocke (4), dadurch gekennzeichnet, daß die einen Antrieb (10,11) für das Abbauwerkzeug (6) abdichtende Druckglocke (4) in Längsrichtung der Schildkonstruktion dichtend verschieblich und gegenüber der Längsrichtung der Schildkonstruktion schwenkbar angeordnet ist, und daß die Druckglocke (4) mit Druck- und/oder Wegaufnehmern sowie Verschiebe- und/oder Schwenkantrieben (7) verbunden ist.

5. Vorrichtung nach Anspruch 4, dadurch gekennzeichnet, daß die Verschiebe- und/oder Schwenkantriebe der Druckglocke (4) von Fluidikzylinder-Kolbenaggregaten (7) gebildet sind und daß die Druckaufnehmer als an den Arbeitsraum der Fluidikzylinder angeschlossene Druckmesser ausgebildet sind.

6. Vorrichtung nach Anspruch 4 oder 5, dadurch gekennzeichnet, daß die Fluidikzylinder-Kolbenaggregate (7) an einer innerhalb der Schildkonstruktion abgestützten Trägerkonstruktion (8) abgestützt sind.

7. Vorrichtung nach Anspruch 4, 5 oder 6, dadurch gekennzeichnet, daß die Trägerkonstruktion (8) eine Lagerung (9), insbesondere eine die axiale Verschiebung zulassende Gleitlagerung und eine die Verschwenkung der Achslage zulassende Schwenklagerung, des Antriebes (11) der Abbauwerkzeuge (6) trägt.

8. Vorrichtung nach einem der Ansprüche 4 bis 7, dadurch gekennzeichnet, daß die Trägerkonstruktion (8) als weitere dichtende Wand in der Schildkonstruktion ausgebildet ist.

9. Vorrichtung nach einem der Ansprüche 4 bis 8, dadurch gekennzeichnet, daß die Druckglocke (4) in Gleitlagern, insbesondere balligen Gleitlagern (15), den Durchtritt der Antriebswelle (10) oder des die Antriebswelle umgebenden Gehäuses (14) erlaubt.

10. Vorrichtung nach einem der Ansprüche 4 bis 9, dadurch gekennzeichnet, daß die Antriebswelle (10) des Schneidrades hohl ausgebildet ist.

11. Vorrichtung nach einem der Ansprüche 4 bis 10, dadurch gekennzeichnet, daß die Druckglocke (4) oder die Trägerkonstruktion (8) eine Schleuse (16) aufweist.

12. Vorrichtung nach einem der Ansprüche 4 bis 11, dadurch gekennzeichnet, daß die Antriebe (7) der verschiebbaren und verschwenkbaren Druckglocke (4) gruppenweise kuppelbar ausgebildet sind.

13. Vorrichtung nach einem der Ansprüche 4 bis 12, dadurch gekennzeichnet, daß die Druckglocke (4) eine Durchbrechung (19) für den Anschluß einer Abfördereinrichtung (18) aufweist.

14. Vorrichtung nach einem der Ansprüche 4 bis 13, dadurch gekennzeichnet, daß an den Raum (20) zwischen der verschiebbaren und verschwenkbaren Druckglocke (4) und der als Dichtwand ausgebildeten Trägerkonstruktion (8) Druckmittelleitungen, insbesondere eine Druckluftleitung, angeschlossen sind.

15. Vorrichtung nach einem der Ansprüche 4 bis 14, dadurch gekennzeichnet, daß die Signalleitungen der Druckmeßeinrichtungen und/oder Wegaufnehmer mit einem frei programmierbaren Schaltwerk verbunden sind und daß Steuerleitungen des frei programmierbaren Schaltwerkes mit den Antrieben (7), insbesondere Ventilen der Fluidikantriebe, der verschieblichen und schwenkbaren Druckglocke (4) verbunden sind.

## Claims

1. A method of tunnelling employing a shield-type tunnelling machine in which the working space is sealed in respect of the shield structure (1) by means of a pressure bell (4) and is exposed to a higher pressure than prevails in the space inside the shield structure, characterised in that the pressure in the working space is transmitted directly to the material in the working space via a sealing-tight pressure bell (4) adapted for sealing-tight displacement in the longitudinal direction of the shield structure and for pivoting movement in respect of the longitudinal direction of the shield structure and in that the pressure bell (4) is pressed against the material in the working space by an adjustable and/or regulable drive.

2. A method according to Claim 1, characterised in that the drive (11) of the working tools (6) is mounted in the pressure bell (4) and in that the axis of rotation of this drive is pivoted jointly with the pressure bell (4).

3. A method according to Claim 1 or 2, characterised in that the pressure loading on the pressure bell (4) is measured and in that the pressure bell is displaced by a plurality of separate displacing or pivoting drives (7) as a function of the measured values .

4. An apparatus for carrying out the method according to Claim 1, 2 or 3, with a working tool (6), particularly a cutting wheel, and a pressure bell (4) which encloses the working tool (6) in a sealing-tight manner, characterised in that the pressure bell (4) which seals a drive (10, 11) for the working tool (6) is displaceable in sealing-tight manner in the longitudinal direction of the shield structure and is adapted to pivot in respect of the longitudinal direction of the shield structure, and in that the pressure bell (4) is connected to pressure and/or travel recording means as well as displacement and/or pivot drives (7).

5. An apparatus according to Claim 4, characterised in that the displacement and/or pivot drives of the pressure bell (4) consist of fluid-actuated cylinder-piston units (7) and in that the pressure recorders are constructed as pressure gauges connected to the working space of the fluid-actuated cylinders.

6. An apparatus according to Claim 4 or 5, characterised in that the fluid-actuated cylinder-piston units (7) are supported on a carrier structure (8) braced inside the shield structure.

7. An apparatus according to Claim 4, 5 or 6, characterised in that the carrier structure (8) supports a mounting (9) particularly a sliding-type mounting which permits axial displacement, and a pivot mounting to permit pivoting of the axial position, of the drive (11) of the working tools (6).

8. An apparatus according to one of Claims 4 to 7, characterised in that the carrier structure (8) is constructed as a further sealing-tight wall in the shield structure.

9. An apparatus according to one of Claims 4 to 8, characterised in that the pressure bell (4) is supported in plain bearings, particularly convexly shaped plain bearings (15) and allows passage therethrough of the drive shaft (10) or of the housing (14) enclosing the drive shaft.

10. An apparatus according to one of Claims 4 to 9, characterised in that the drive shaft (10) of the cutting wheel is of hollow construction.

11. An apparatus according to one of Claims 4 to 10, characterised in that the pressure bell (4) or the carrier structure (8) comprises a sluice arrangement (16).

12. An apparatus according to one of Claims 4 to 11, characterised in that the drives (7) of the displaceable and pivotable pressure bell (4) are constructed so that they can be coupled together in groups.

13. An apparatus according to one of Claims 4 to 12, characterised in that the pressure bell (4) comprises an aperture (19) for the connection of a discharge conveyor means (18).

14. An apparatus according to one of Claims 4 to 13, characterised in that pressurised medium lines, particularly a compressed air line, are connected to the space (20) between the displaceable and pivotable pressure bell (4) and the carrier structure (8) which is constructed as a sealing-tight wall.

15. An apparatus according to one of Claims 4 to 14, characterised in that the signal conductors of the pressure measuring means and/or travel recorders are connected to a freely programmable switching mechanism and in that control conductors of the freely programmable switching mechanism are connected to the drives (7), particularly valves of the fluid-actuated drives, of the displaceable and pivotable pressure bell (4).

## Revendications

1. Procédé pour l'avancement d'un tunnel en utilisant un tunnelier à bouclier, dans lequel on isole de façon étanche la chambre d'abattage de la construction du bouclier (1) au moyen d'une cloche à pression (4), et on met la chambre d'abattage sous une pression supérieure à celle de la cavité interne de la construction du bouclier, caractérisé en ce que l'on transmet directement au matériau situé dans la chambre d'abattage la pression régnant dans cette chambre, par l'intermédiaire d'une cloche à pression (4) assurant l'étanchéité, pouvant coulisser de façon étanche dans la direction longitudinale de la structure du bouclier et pouvant osciller par rapport à cette direction longitudinale, et en ce que l'on presse la cloche à pression (4) contre le matériau situé dans la chambre d'abattage au moyen d'un dispositif d'entraînement réglable et/ou régulable.

2. Procédé suivant la revendication 1, caractérisé en ce que l'entraînement (11) de l'outil d'abattage (6) est monté dans la cloche à pression (4), et en ce que l'axe de rotation de cet entraînement oscille en même temps que la cloche à pression (4).

3. Procédé suivant la revendication 1 ou 2, caractérisé en ce que l'on mesure la pression exercée sur la cloche à pression (4), et en ce que l'on déplace cette cloche en fonction des valeurs mesurées, au moyen de plusieurs actionneurs séparés d'entraînement en translation ou en oscillation (7).

4. Dispositif pour la mise en oeuvre du procédé suivant la revendication 1, 2 ou 3, comprenant un outil d'abattage (6), en particulier un disque de coupe, et une cloche à pression (4) entourant étroitement cet outil de coupe, caractérisé en ce que la cloche à pression (4) isolant de façon étanche un entraînement (10, 11) pour l'outil de coupe est montée coulissante à joint étanche dans la direction longitudinale de la structure du bouclier et oscillante par rapport à cette direction longitudinale, et en ce que la cloche à pression (4) est reliée à des capteurs de pression et/ou de déplacement ainsi qu'à des actionneurs (7) d'entraînement en translation et/ou en oscillation.

5. Dispositif suivant la revendication 4, caractérisé en ce que les actionneurs d'entraînement en translation et/ou en oscillation de la cloche à pression (4) sont constitués par des vérins (7), et en ce que les capteurs de pression sont constitués par des dispositifs de mesure de pression reliés à la chambre de travail des vérins.

6. Dispositif suivant la revendication 4 ou 5, caractérisé en ce que les vérins (7) prennent appui sur une structure de support (8) portée à l'intérieur de la structure du bouclier.

7. Dispositif suivant la revendication 4, 5 ou 6, caractérisé en ce que la structure de support (8) porte un palier (9) de l'entraînement (11) de l'outil d'abattage (10), en particulier un palier lisse permettant le déplacement axial et un palier d'oscillation permettant l'oscillation de l'axe.

8. Dispositif suivant l'une des revendications 4 à 7, caractérisé en ce que la structure de support (8) est constituée par une paroi supplémentaire d'isolement étanche prévue dans la structure du bouclier.

9. Dispositif suivant l'une des revendications 4 à 8, caractérisé en ce que la cloche à pression (4) permet le passage de l'arbre d'entraînement (10) ou du carter (14) qui l'entoure dans des paliers lisses, en particulier dans des paliers lisses bombés (15).

10. Dispositif suivant l'une des revendications 4 à 9, caractérisé en ce que l'arbre d'entraînement (10) du disque de coupe est réalisé sous forme creuse.

11. Dispositif suivant l'une des revendications 4 à 10, caractérisé en ce que la cloche à pression (4) ou la structure de support (8) comporte un sas (16).

12. Dispositif suivant l'une des revendications 4 à 11, caractérisé en ce que les actionneurs d'entraînement (7) de la cloche à pression (4) coulissante et oscillante peuvent être couplés par groupes.

13. Dispositif suivant l'une des revendications 4 à 12, caractérisé en ce que la cloche à pression (4) comporte un passage (19) pour le raccordement d'un dispositif d'évacuation (18).

14. Dispositif suivant l'une des revendications 4 à 13, caractérisé en ce que des conduites d'un agent sous pression, en particulier une conduite d'air comprimé, sont reliées à la chambre (20) située entre la cloche à pression (4) coulissante et oscillante et la structure de support (8) réalisée sous la forme d'une paroi d'isolement étanche.

15. Dispositif suivant l'une des revendications 4 à 14, caractérisé en ce que les lignes de signaux des dispositifs de mesure de pression et/ou des capteurs de déplacement sont reliés à un dispositif de commutation librement programmable, et en ce que des lignes de commande de ce dispositif de commutation librement programmable sont reliées aux dispositifs d'entraînement (7), en particulier à des vannes des actionneurs d'entraînement fluidiques, de la cloche à pression (4) coulissante et oscillante.
